# EUROPÄISCHE PATENTSCHRIFT

(11) **EP 1 763 885 B1**
(45) Veröffentlichungstag und Bekanntmachung des Hinweises auf die Patenterteilung: **18.04.2012**
(21) Anmeldenummer: 05757025.1
(22) Anmeldetag: 15.06.2005
(51) Int. Cl.: G21K 1/00, G21K 1/02

(54) **STRAHLUNGSOPTISCHES BAUELEMENT**
RADIATION-OPTICAL COMPONENT
COMPOSANT RADIO-OPTIQUE

(30) Priorität: 27.06.2004 DE 102004031934
(43) Veröffentlichungstag der Anmeldung: 21.03.2007
(73) Patentinhaber: Helmholtz-Zentrum Berlin für Materialien und Energie GmbH, 14109 Berlin (DE)
(72) Erfinder: CUSSEN, Leo, Doncaster 3108 (AU); KRIST, Thomas, 10627 Berlin (DE); MEZEI, Ferenc, 1026 Budapest (HU)
(86) Internationale Anmeldenummer: PCT/DE2005/001111
(87) Internationale Veröffentlichungsnummer: WO 2006/000195

(56) Entgegenhaltungen:
- DE-A1- 19 844 300
- DE-C1- 19 936 898
- GB-A- 2 034 148
- US-A- 3 490 847
- US-A- 4 125 776
- MEZEI F: "VERY HIGH REFLECTIVITY SUPERMIRRORS AND THEIR APPLICATIONS" PROCEEDINGS OF THE SPIE, SPIE, BELLINGHAM, VA, US, Bd. 983, 1988, Seiten 10-17, XP000965794 ISSN: 0277-786X in der Anmeldung erwähnt

## Beschreibung

Die Erfindung bezieht sich auf ein strahlungsoptisches Bauelement zur Beeinflussung von Röntgen-, Synchrotron- und Neutronen-Strahlung in Bezug auf deren Wellenlängenspektrum und Divergenz-Grenzwinkel ± α mit zumindest einem Kanal der Breite d und der Länge L mit bis zu einem kritischen Einfallswinkel Θ_{c} zur Schichtoberfläche strahlungsreflektierenden Schichten auf strahlungsdurchlässigen Substraten und mit strahlungsabsorbierenden Schichten.

Strahlung mit ihrer Dualität Welle/Teilchen unterschiedlicher Art dient einem breiten Spektrum wissenschaftlicher Untersuchungen von der reinen Grundlagenforschung bis hin zu anwendungsnahen Untersuchungen beispielsweise auf dem Gebiet der Materiestrukturforschung. Oft werden dabei Röntgen- bzw. Synchrotronstrahlung und Neutronenstrahlung eingesetzt. Um spezielle Untersuchungen an einer Probe durchführen zu können, muss die Strahlung spezielle Eigenschaften aufweisen. Hierbei kann es sich insbesondere um einen bestimmten Wellenlängenbereich oder um eine bestimmte Divergenz handeln. Aufgrund des direkten Zusammenhangs zwischen der Wellenlänge λ und dem Grenzwinkel der Reflexion Θ_{c} (Glanzwinkel) (es gilt : Θ_{c} = c · λ, mit c = 1°/nm als Proportionalitätskonstante) ist die Divergenz der reflektierten Strahlung wellenlängenabhängig. An der Probe wird nur Strahlung bis zu einem Divergenz-Grenzwinkel ± α zur Strahlungsachse (in der Regel zwischen 0,1 und 1 °) benötigt. Zur Erzielung einer bestimmten Divergenz muss daher die Winkelverteilung eines auf eine Probe gerichteten divergenten Strahlenbündels begrenzt ("kollimiert") werden. Ein derartiges strahlenoptisches Bauelement wird daher als "Kollimator" bezeichnet.

Zur gezielten spektralen Gestaltung von Neutronenstrahlen oder -pulsen ist aus der DE 102 03 591 A1 eine neutronenoptische Bauelementanordnung mit einem geknickten Kanal mit zwei parallel einander gegenüberliegenden Superspiegeln bekannt, bei der zur Erzielung einer großen Anwendungsbreite die Strahlengänge unterschiedlicher Moderatoren, die jeweils der Erzeugung einer Neutronensorte dienen, zusammengeführt werden, sodass ein überlagerter Neutronenstrahl mit einem Multispektrum entsteht. Eine gezielte Einstellung einzelner Wellenlängenbereiche innerhalb des bestimmungsgemäßen Spektrums eines einzelnen Moderators erfolgt nicht.

Weiterhin ist aus der **Veröffentlichung** I von P. Hoghoj et al.: "Neutron wavelength cut-off filter" (Nuclear Instruments and Methods in Physics Research B 160 (2000) 431 - 434) ein Wellenlängenfilter für polarisierte Neutronenstrahlung mit einem Schichtenpaket aus Superspiegeln bekannt, bei dem jedoch eine andere Vorgehensweise gewählt ist. Diese erweist sich als nachteilig, da die Filterfunktion nur für einen bestimmten Einfallswinkel der Strahlung erfüllt werden kann. Ist die einfallende Strahlung divergent (was sie in der Regel ist), so werden auch höhere, unerwünschte Wellenlängen transmittiert.

Bei den Kollimatoren ist neben dem Einsatz von einfachen Kollimatoren in Form von Schlitzpaaren, deren Abstand voneinander zusammen mit ihrer Breite die gewünschte Kollimation bewirkt, der Einsatz von Kollimatoren bekannt, die eine Vielzahl von parallelen Kanälen der Breite d und der Länge L aufweisen, mit strahlungsabsorbierenden oder -reflektierenden Innenwänden. Aus diesen Abmessungen ergibt sich die Winkel-Halbwertsbreite δ des jeweiligen Kanals zu δ = arc tg (d/L) zur Kanalachse für absorbierende Innenwände. Bei reflektierenden Innenwänden kommt die bis zum kritischen Winkel der Beschichtung reflektierte Strahlung dazu. Die Kanäle werden entsprechend dem gewünschten Divergenz-Grenzwinkel α = δ dimensioniert. Bei dem Divergenz-Grenzwinkel α handelt es sich um den maximalen Strahlungswinkel, mit dem der Strahl noch ungehindert den Kanal passieren kann. Strahlung, die unter einem größeren Winkel einfällt, wird absorbiert oder im Falle der reflektierenden Innenwände reflektiert, wenn der Winkel kleiner ist als der kritische Winkel der Beschichtung. Bei den Kollimatoren mit strahlungsabsorbierenden Innenwänden handelt es sich um sogenannte "Soller-Kollimatoren". Sie weisen ein dreieckiges Transmissionsprofil auf (vergleiche **Figur 1** zum Stand der Technik). Die Strahlung mit dem Einfallswinkel 0° wird am besten, die mit dem Divergenz-Grenzwinkel ± δ wird am schlechtesten transmittiert. Dazwischen besteht eine lineare Abhängigkeit. Aufgrund der dreieckigen Transmissionsfunktion werden aber im Intervall ± δ nur 50% der Strahlung transmittiert. Eine hohe Strahlungsintensität an der Probe ist aber oft erwünscht. Bei Soller-Kollimatoren können die Innenwände bzw. die gesamten Wände des Kanals aus Plastikfolien bestehen, die mit einer strahlungsabsorbierenden Schicht belegt sind. Die Strahlung wird in Luft transmittiert. Alternativ können auch Siliziumsubstrate mit einer strahlungsabsorbierenden Schicht belegt sein. Die Strahlung wird dann durch das Silizium transmittiert.

Weiterhin ist aus der DE 199 36 898 C1 ein Neutronenpolarisator als strahlungsoptisches Bauelement bekannt, der als aktive Elemente einen als diagonale Platte ausgebildeten Polarisator, der in Transmission arbeitet, indem er nur eine Spinkomponente durchlässt und die andere reflektiert, und Wände umfasst, die in Reflexion arbeiten und beide Spinkomponenten bis zu einem bestimmten Grenzwinkel reflektieren. Aufgabe eines Neutronenpolarisators ist es, nur eine Spinkomponente zu transmittieren und die andere zu absorbieren, um den Neutronenstrahl zu polarisieren. Es werden ausschließlich spinselektiv reflektierende Schichten (D) beschrieben, die nur unter einem Kippwinkel zur gedachten Kanalachse angeordnet sind. Bei der Schicht (A) handelt es sich um eine neutronenleitende Schicht, die aus einer keilförmig ausgebildeten Siliziumschicht besteht, an deren ersten Seitenfläche eine die Neutronen winkelselektiv reflektierende Schicht angrenzt, an die wiederum eine neutronenabsorbierende Schicht angrenzt, an die wiederum eine winkelselektiv reflektierende Schicht anschließt. Die andere Seitenfläche, die einen Anstellwinkel von einigen Zehntelgrad zu der ersten Seitenfläche aufweist, ist mit einer spinselektiv reflektierenden Schicht versehen. Weiterhin sind die (gedachten) Kanalwände mit einer winkelselektiv reflektierenden Schicht (B) belegt.

Werden die Innenwände so beschichtet, dass sie bis zu einem kritischen Einfallswinkel Θ_{c} reflektieren und es gilt Θ_{c}= δ, so ergibt sich ein rechteckiges Transmissionsprofil (vergleiche **Figur 2** zum Stand der Technik), wodurch die Transmissionsintensität der kollimierten Strahlung maximal verdoppelt werden kann. Ein solcher Kollimator ist beispielsweise aus der **Veröffentlichung II** von Th. Krist and F. Mezei: "High performance, short solid state collimators with reflecting walls" (Nucl. Instr. and Methods in Phys. Res. A 450 (2000) 389-390) bekannt, von der die vorliegende Erfindung als nächstliegendem Stand der Technik ausgeht. Bei einem derartigen Kollimator wird mit einem Einfallswinkel oberhalb des kritischen Einfallswinkels Θ_{c} auf die Kanalwände auftreffende Strahlung absorbiert (Intensität gleich Null). Auch hier erfolgt entsprechend zum gewünschten Divergenz-Grenzwinkel ± α die Auslegung des kritischen Einfallswinkels Θ_{c} = α. Als Bauform existieren nur Siliziumsubstrate, die mit Multischichten aus einer strahlungsabsorbierenden und darüber einer strahlungsreflektierenden Schicht belegt sind. Da durch die auftretende Reflexion aber die Flugbahn der Hälfte der transmittierten Teilchen geändert wird, wird zwangsläufig eine eventuell vorhandene Korrelation von Einfallswinkel und Wellenlänge in der Strahlung gestört.

Die **Aufgabe** für die vorliegende Erfindung ist daher darin zu sehen, ein strahlungsoptisches Bauelement der eingangs beschrieben Art so auszubilden, dass ein maximaler Anteil von zur Versuchsdurchführung an einer Probe gewünschter Strahlung mit gezielt vorgegebenen Parametereigenschaften bezüglich Wellenlänge und Divergenz transmittiert wird und die Probe erreichen kann, ohne von dem strahlungsoptischen Bauelement beeinflusst und damit in der Korrelation ihrer charakteristischen Parameter gestört zu werden. Dabei soll das strahlungsoptische Bauelement möglichst einfach in der Konstruktion, Handhabung und Wartung sein. Die erfindungsgemäße Lösung für diese Aufgabe, ist für das gattungsgemäße strahlungsoptische Bauelement alternativ in drei unabhängigen Ansprüchen aufgezeigt. Vorteilhafte Weiterbildungen sind den Unteransprüchen zu entnehmen. Diese werden im Folgenden im Zusammenhang mit der Erfindung näher erläutert.

Das erfindungsgemäße strahlungsoptische Bauelement basiert auf der Grundidee, nur denjenigen Anteil der Strahlung zu beeinflussen, der nicht an der Probe benötigt wird. Der benötigte Anteil bleibt hingegen unbeeinflusst und damit auch in seiner charakteristischen Parameterkorrelation Wellenlänge/Einfallswinkel unverändert. Dabei ist die erreichte Transmissionsintensität ähnlich hoch wie bei einem bekannten Kollimator mit rechteckigem Transmissionsprofil, allerdings eben ohne dabei eine hälftige Veränderung der Parameterkorrelation zu bewirken. Das erfindungsgemäße strahlungsoptische Bauelement arbeitet somit in der Funktion eines Filters. Soll ein spezieller Wellenlängenbereich transmittiert werden, handelt es sich um ein "Wellenlängenfilter". Bei einem festen Kanalaufbau wird Strahlung oberhalb einer vorgegebenen Grenzwellenlänge reflektiert und absorbiert. Die Wellenlängen unterhalb der Grenzwellenlänge werden mit unterschiedlicher Intensität transmittiert (Intensität Null bei der Grenzwellenlänge, dann ansteigend). Bei einer Verdopplung des kritischen Einfallswinkels Θ_{c}, bis zu dem Reflexion erfolgt, verändert sich die Grenzwellenlänge auf das Doppelte. Soll hingegen eine spezielle Divergenz eingestellt werden, d.h. eine Ausfilterung der an der Probe nicht benötigten Strahlung außerhalb des Divergenz-Grenzwinkels ± α vorgenommen werden, kann entsprechend von einem "Winkelfilter" gesprochen werden. Dabei handelt es sich aufgrund der Korrelation von Wellenlänge und Einfallswinkel in der Strahlung um denselben konstruktiven Aufbau des strahlungsoptischen Bauelements nach der Erfindung. Welcher Parameter - Wellenlänge oder Divergenz - in welchem Bereich eingestellt wird, ist dabei abhängig von der (statischen oder dynamischen) Dimensionierung des einen oder der mehreren parallelen Kanäle in Länge L und Breite d und der winkligen Ausrichtung der strahlungsreflektierenden Schichten.

Für den konstruktiven Aufbau sind bei der Erfindung zumindest zwei strahlungsreflektierende Schichten auf strahlungsdurchlässigen Substraten orthogonal zu zumindest einer axialen Kanalebene über die gesamte Breite d des Kanals K unter zwei Kippwinkeln ± β = ± (α + Θ_{c}) zur Kanalachse angeordnet. Dadurch erstrecken sich über den gesamten Kanalquerschnitt mindestens zwei winklig ausgerichtete Spiegelsysteme, wobei die auf die Spiegelsysteme einfallende Strahlung unterhalb des Einfallswinkels Θ_{c} transmittiert und oberhalb davon reflektiert und in einer strahlungsabsorbierenden Schicht absorbiert wird. Von dieser strahlungsabsorbierenden Schicht sind die orthogonal zu der axialen Kanalebene angeordneten Innenwände des Kanals über die Erstreckung der strahlungsreflektierenden Schichten entlang der Kanalachse belegt. Es werden also zumindest zwei winklig zueinander ausgerichtete Spiegelsysteme eingesetzt, durch die die einfallende Strahlung bis zu einem Einfallswinkel bzw. einer Wellenlänge transmittiert und oberhalb davon zunächst reflektiert und an anderer Stelle absorbiert wird. Bei der Erfindung liegt daher eine räumliche Trennung der strahlungsreflektierenden und -absorbierenden Schichten vor. Diese liegen nicht mehr, wie aus dem Stand der Technik bekannt, übereinander, sondern stehen in einem vorgegebenen geometrischen Verhältnis zueinander. Zu jeder strahlungsreflektierenden Schicht gehört eine entsprechend den Reflexionswinkeln auftretende strahlungsabsorbierende Schicht, die die jeweils reflektierte Strahlung durch Absorption ausblendet. Werden die beiden Spiegelsysteme in der vertikalen axialen Kanalebene angeordnet, werden die unerwünschten Strahlungsanteile in der horizontalen Kanalebene herausgefiltert und an der jeweils gegenüberliegenden Kanalwand absorbiert, bei einer Anordnung in der horizontalen axialen Kanalebene entsprechend in der vertikalen Kanalebene. Eine Kombination von zwei rechtwinklig zueinander ausgerichteten Spiegelsystemen ermöglicht daher eine Filterung der Strahlung über den gesamten Strahlquerschnitt bzw. in beiden senkrechten Richtungen zur Ausbreitungsrichtung der Strahlung in Bezug auf die Divergenz. Für die Funktion des Wellenlängenfilters reicht ein Spiegelsystempaar.

Eine Einrichtung zum Ausblenden oder Stoppen eines Teilchenstrahls ist zwar aus der DE 33 03 572 C2 bekannt. Bei dieser Einrichtung werden über den Querschnitt des Kanals winklig zwei Blendenflächen eingestellt, wobei jedoch jede Blendenfläche nur den halben Kanalquerschnitt überdeckt. Beide Blendenflächen sind aus einem strahlungsabsorbierenden Material (Graphit) und dienen der reinen Strahlungsabsorption der auftreffenden Strahlung. Die Transmission wird durch die Spitzwinkel der beiden Blendenflächen zueinander eingestellt. Berühren sie sich, ist die Transmission gleich Null, verlaufen sie parallel, ist die Transmission maximal. Eine wellenlängen- bzw. winkelabhängige Reflexion wird bei dieser Einrichtung nicht genutzt. Weiterhin ist es aus der **Veröffentlichung III** von F. Mezei: "Very high reflectivity mirrors and their applications" (Charles Majkrzak, Editor, Proc. SPIE 983, pp 10-17 (1989)) zwar für ein filmbeschichtetes neutronenoptisches Bauelement bekannt, einen Spiegel schräg unter einem Winkel α durch den Kanalquerschnitt anzuordnen. Das dort beschriebene Bauelement dient aber ausschließlich der Polarisation der transmittierten Strahlung, sodass der bekannten Anordnung andere physikalische Ansätze zugrunde liegen.

Bei der Anordnung der zumindest zwei strahlungsreflektierenden Schichten auf strahlungsdurchlässigen Substraten (Spiegelsystem) nach der Erfindung gibt es unterschiedliche Möglichkeiten. Zunächst können sie hintereinander im Kanal angeordnet sein (V-Form), wobei das erste Spiegelsystem nach der einen Seite und das zweite Spiegelsystem nach der anderen Seite geneigt quer durch den Kanal verläuft. Hierdurch ergibt sich aber eine relativ große Länge L des Kanals, dessen seitliche Innenwände über die ganze Länge L entsprechend strahlungsabsorbierend beschichtet sein müssen. Eine wesentlich kürzere Bauweise ergibt sich, wenn die beiden strahlungsreflektierenden Schichten auf strahlungsdurchlässigen Substraten einander kreuzförmig durchdringend im Kanal angeordnet sind (X-Form). Der Kanal weist dann nur noch die Länge L eines schräggestellten Spiegelsystems auf und muss auch nur auf dieser Länge L strahlungsabsorbierend beschichtet sein. Jeweils eine weitere Längenverkürzung sowohl für die V-Form als auch für die X-Form kann erreicht werden, wenn zwei oder mehr Paare von strahlungsreflektierenden Schichten auf strahlungsdurchlässigen Substraten parallel nebeneinander im Kanal angeordnet sind, wobei die Paare durch strahlungsabsorbierende Zwischenschichten voneinander getrennt sind. Die Strahlung wird entsprechend auf die parallelen Sektionen aufgespalten und gefiltert. Beschränkungen bei der Anzahl der parallelen Paare ergeben sich lediglich fertigungstechnisch. Hier gibt es im Stand der Technik jedoch hochgenaue Fertigungsverfahren, mit deren Hilfe entsprechend klein dimensionierte Konstruktionen aufgebaut werden können.

Bei einem alternativen erfindungsgemäßen strahlungsoptischen Bauelement ist eine Ausgestaltung nach der Art von "Bendern" (Krümmer) vorgesehen, wobei ein oder mehrere aufeinanderfolgende Stapel von gekrümmten strahlungsreflektierenden Schichten auf strahlungsdurchlässigen Substraten orthogonal zu zumindest einer axialen Kanalebene über die gesamte Breite d des Kanals K angeordnet sind, wobei die beiden Stapel entgegengesetzte Krümmungswinkel zur Kanalachse aufweisen können, so dass sich über den gesamten Kanalquerschnitt mindestens zwei winklig ausgerichtete Spiegelsysteme erstrecken, wobei die auf die Spiegelsysteme einfallende Strahlung unterhalb des Einfallswinkels Θ_{c} transmittiert und oberhalb davon reflektiert und in ungekrümmten, strahlungsabsorbierenden Schichten absorbiert wird. Diese belegen die orthogonal zu der Kanalebene angeordneten Innenwände des Kanals parallel zu und im Anschluss an die beiden Stapel von gekrümmten reflektierenden Schichten. Das Wirkprinzip und die Anwendungspalette sind identisch mit dem der ersten Erfindungsalternative. Die strahlungsreflektierenden Schichten und die strahlungsabsorbierenden Schichten sind wiederum räumlich von einander getrennt angeordnet. Vorteilhaft ist bei der zweiten Alternative die relativ geringe Länge L des Kanals. Ein Bender ist beispielsweise aus der DE 198 44 300 C2 bekannt und besteht zur gekrümmten Strahlführung von Neutronen aus gekrümmten, abwechselnd strahlungsreflektierenden und -absorbierenden Schichten. Bei dem alternativen strahlungsoptischen Bauelement nach der Erfindung sind wiederum die strahlungsreflektierenden von den strahlungsabsorbierenden Schichten räumlich voneinander getrennt. Zwischen den gekrümmten strahlungsreflektierenden Schichten befinden sich keine strahlungsabsorbierenden Schichten. Außerdem sind nur die strahlungsreflektierenden Schichten entlang der Kanalachse gekrümmt. Die strahlungsabsorbierenden Schichten befinden sich in einer ersten Ausführungsform wiederum auf der inneren Oberfläche des Kanals und verlaufen somit ungekrümmt. Die Länge des strahlungsabsorbierenden Abschnittes hinter den beiden gegenläufig gekrümmten Stapeln aus strahlungsreflektierenden Schichten bestimmt sich wiederum aus der Kanalgeometrie mit L = d /tg δ, wobei δ die Winkel-Halbwertsbreite ist.

Eine wesentliche Bauelementverkürzung ergibt sich, wenn hinter jedem Stapel von gekrümmten strahlungsreflektierenden Schichten auf strahlungsdurchlässigen Substraten Stapel von ungekrümmten strahlungsabsorbierenden Zwischenschichten orthogonal zu der Kanalebene über die gesamte Breite d des Kanals K angeordnet sind, wobei die orthogonal zu der Kanalebene angeordneten Innenwände des Kanals im Anschluss an die ein oder mehreren Stapel von gekrümmten strahlungsreflektierenden Schichten dann nicht mit einer strahlungsabsorbierenden Schicht belegt sind. Somit wird die strahlungsabsorptiv wirksame Zone in ein oder mehrere Abschnitte, die sich jeweils über den Kanalquerschnitt erstrecken, aufgeteilt, wobei z. B. bei zwei Stapeln hinter dem ersten gekrümmten Stapel die eine Hälfte der ausgefilterten Strahlung und nach dem zweiten, entgegengesetzt gekrümmten Stapel, die andere Hälfte der ausgefilterten Strahlung absorbiert wird. Die mit der strahlungsabsorbierenden Schicht belegten Innenwände des Kanals entfallen. Je nach einfallender Divergenz kann noch ein Kollimator vor dem ersten Stapel von gekrümmten strahlungsreflektierenden Schichten vorgesehen sein oder der Kollimator zwischen den beiden Stapeln entfallen.

Die Funktion des strahlungsoptischen Bauelements nach der Erfindung in der Anwendungsform als Winkelfilter zur gezielten Strahlungskollimation ist bei den vorgeschlagenen Konfigurationen jeweils für genau eine Wellenlänge gegeben. Soll der Winkelfilter auch für eine andere Wellenlänge eingesetzt werden, so müssen der Abstand zwischen den strahlungsabsorbierenden Schichten und der Kippwinkel der strahlungsreflektierenden Flächen entsprechend eingestellt werden. Da beide Verstellungen in einem proportionalen Zusammenhang stehen, kann zur Anpassung an die jeweilige Wellenlänge einfach der Kanal breiter oder schmaler gemacht und gleichzeitig der Kippwinkel der strahlungsreflektierenden Flächen verändert werden. Dies wird erreicht, wenn die Endpunkte der strahlungsreflektierenden Schichten gelenkig mit den Innenwänden des Kanals verbunden sind. Entsprechend der Kanalbreite werden dann die Spiegelsysteme über dem gesamten Kanalquerschnitt winklig ausgerichtet. Wird das Winkelfilter an einer Spallationsquelle oder einem Time-of-Flight-Instrument eingesetzt, bei denen die verschiedenen Wellenlängen zu verschiedenen Zeiten eintreffen, so kann die Kanalbreite mit der entsprechenden Frequenz variiert werden. Durch die gelenkige feste Verbindung der Spiegelsysteme mit der Kanalwandung wird deren winklige Anordnung im Kanalquerschnitt mit der gleichen Frequenz variiert. Es kann also eine dynamische Geometrieanpassung zur Beeinflussung unterschiedlicher Wellenlängen in der Strahlung erfolgen. Eine Kollimation bei einem "weißen" Strahl (alle Wellenlängen gleichzeitig) kann mit dem beanspruchten strahlungsoptischen Bauelement mit den geraden Platten nicht durchgeführt werden, wohl aber bei der Bauform mit den Bendern. Weitere Erläuterungen zur Erfindung in ihren Alternativen und zu allen genannten Ausführungsformen sind dem nachfolgenden speziellen Beschreibungsteil zu entnehmen.

Die strahlungsdurchlässigen Substrate für die strahlungsreflektierenden Schichten bestehen in der Regel aus biegesteifem Silizium oder Quarz. Ein Aufbringen der strahlungsreflektierenden Schichten auf Metall- oder Kunststofffolien ist ebenfalls möglich, wenn entweder eine selbsttragende Schichtstärke erreicht oder eine tragende Rückschicht aufgalvanisiert wird oder die Folien gespannt werden. Die strahlungsreflektierenden Schichten haben in der Regel Schichtstärken zwischen 1 µm und 50 µm, die Substrate zwischen 5 µm und 1000 µm. Nach der Formel ± β = ± (α + Θ_{c}) für die Festlegung der Kippwinkel für die beiden Spiegelsysteme im Kanalquerschnitt bei der Erfindung werden bei einem üblichen Divergenz-Grenzwinkel α zwischen 0,1° und 1° und einem kritischen Winkel Θ_{c} bei einer für Neutronen üblichen Strahlungswellenlänge λ zwischen 0,1 nm und 2 nm von Θ_{c} = c · λ, mit c=1°/nm und einer Strahlbreite zwischen 1 cm und 5 cm in der Regel Kippwinkel β zwischen 0.2° und 3° eingestellt werden. Hierbei handelt es sich aber lediglich um ein Zahlenbeispiel zur Veranschaulichung der Dimensionsbereiche. Andere Dimensionierung und Ausführungsformen sind im Rahmen der vorliegenden Erfindung ohne Weiteres möglich.

**Ausbildungsformen** des beanspruchten strahlungsoptischen Bauelements werden nachfolgend zum weiteren Verständnis der Erfindung anhand der schematischen Figuren näher erläutert. Dabei zeigt :
- **Figur 1**: zum Stand der Technik die Geometrie- und Transmissionsverhältnisse in einem strahlungsabsorbierenden Kanal,
- **Figur 2**: zum Stand der Technik die Geometrie- und Transmissionsverhältnisse in einem strahlungsreflektierenden Kanal,
- **Figur 3**: zur Erfindung eine einfache Anordnung von zwei Spiegelsystemen in V-Form in einem strahlungsoptischen Bauelement,
- **Figur 4**: das Transmissionsverhalten des strahlungsoptischen Bauelement,
- **Figur 5**: eine erste parallele Anordnung von mehreren Paaren aus zwei Spiegelsystemen in V-Form,
- **Figur 6**: eine zweite parallele Anordnung von mehreren Paaren aus zwei Spiegelsystemen in V-Form,
- **Figur 7**: eine einfache Anordnung von zwei Spiegelsystemen in X-Form in einem strahlungsoptischen Bauelement nach der Erfindung,
- **Figur 8**: eine parallele Anordnung von mehreren Paaren aus zwei Spiegelsystemen in X-Form,
- **Figur 9**: eine einfache Anordnung von zwei Spiegelsystemen in gekrümmter Form in einem alternativen strahlungsoptischen Bauelement,
- **Figur 10**: das Transmissionsverhalten des strahlungsoptischen Bauelements gemäß Figur 9 und
- **Figur 11**: eine einfache Anordnung von zwei Spiegelsystemen in gekrümmter Form mit zwischengeschalteten Absorptionssystemen.

Die **Figur 1** **oben** zeigt zum Stand der Technik schematisch die Geometrie an einem strahlungsoptischen Bauelement **SB** zur Beeinflussung von Röntgen- bzw. Synchrotronstrahlung und Neutronenstrahlung, mit einem einzelnen Kanal **K** mit strahlungsabsorbierenden Wänden (im Folgenden "strahlungsabsorbierender Kanal" **K).** Bei einer Anordnung von mehreren parallelen Kanälen ist die Darstellung entsprechend zu vervielfachen. Der strahlungsabsorbierende Kanal **K** ist in der Regel rechteckig oder quadratisch und weist eine Länge **L** und eine Breite **d** auf. Die für das Absorptionsverhalten relevante Winkelhalbwertsbreite ±δ ist bei einem Kollimator δ = **arc tg d/L.** Für eine vorgegebene Breite **d** und einem gewünschten Divergenz-Grenzwinkel ± α = ± δ (in der **Figur 1** ist die einfallende Strahlung durch eine breiten Pfeil angedeutet) berechnet sich die erforderliche Länge **L** zu **L** = **d/tg** δ. Auf seinen Innenwänden **IW** weist der Kanal **K** strahlungsabsorbierende Schichten **SA** auf, die Strahlung unter allen Winkeln absorbieren.

In der **Figur 1** **unten** ist das für den absorbierenden Kanal **K** entsprechende Transmissionsdiagramm (Transmissionsintensität **TI** über Einfallswinkel Θ der Strahlung) dargestellt. Das Transmissionsmaximum wird bei zur Kanalachse **KA** parallel einfallender Strahlung (Θ = **0°)** erreicht. Eine vollständige Absorption erfolgt bei den Divergenz-Grenzwinkeln ± α. Dazwischen ergibt sich ein linearer Verlauf, sodass insgesamt eine dreieckige Transmissionskurve entsteht. Außerhalb dieser Dreieckskurve erfolgt vollständige Absorption (gestrichelt dargestellt).

Die **Figur 2** **oben** zeigt zum Stand der Technik schematisch die Geometrie an einem strahlungsoptischen Bauelement **SB** mit einem Kanal **K** mit strahlungsreflektierenden Wänden (im Folgenden "strahlungsreflektierender Kanal" **K) .** Es liegen die gleichen Geometrieverhältnisse vor wie bei dem strahlungsabsorbierenden Kanal **K** gemäß **Figur 1****.** Auf der Oberfläche seiner Innenwände **IW** weist der Kanal **K** jedoch strahlungsreflektierende Schichten **SR** auf, die Strahlung bis zu einem kritischen Einfallswinkel ±Θ_{c} reflektiert. Unterhalb der strahlungsreflektierenden Schichten **SR** befinden sich direkt auf den Innenwänden **IW** des Kanals **K** strahlungsabsorbierende Schichten **SA,** die die an den strahlungsreflektierenden Schichten **SR** nicht reflektierte und damit transmittierte Strahlung absorbieren.

Das zugehörige Transmissionsdiagramm (Transmissionsintensität **TI** über Einfallswinkel Θ der Strahlung) ist in der **Figur 2** **unten** dargestellt. Bei einer Gleichsetzung des gewünschten Divergenz-Grenzwinkels ± α mit dem kritischem Einfallswinkel Θ_{c} und dem geometriebedingten Winkel δ ergibt sich ein rechteckiges Transmissionsprofil. Bis zum Divergenz-Grenzwinkel ± α von der Kanalachse **KA** aus wird die Strahlung vollständig reflektiert und gegenüber dem Dreiecksprofil des absorbierenden Kanals gemäß **Figur 1** **unten** maximal die doppelte Strahlungsintensität transmittiert. Allerdings wird nur die Hälfte unbeeinflusst transmittiert. Die andere Hälfte wird an den Innenwänden des Kanals **K** in Richtung auf die Kanalachse **KA** reflektiert und damit in ihrer Parameterkorrelation zwischen Wellenlänge und Divergenz gestört (oberhalb der gestrichelten Linie), was zur Nutzung an der Probe unerwünscht sein kann.

Die **Figur 3** zeigt in der Draufsicht ein strahlungsoptisches Bauelement **SB** nach der Erfindung ohne Störung der Parameterkorrelation trotz hoher Intensitätsausbeute, bei dem in einer axialen Kanalebene **KE** zwei strahlungsreflektierende Schichten **SR₁, SR₂** auf strahlungsdurchlässigen Substraten **SS₁, SS₂** orthogonal zu der Kanalebene **KE** über die gesamte Breite **d** des Kanals **K** unter zwei Kippwinkeln ± **β** = ± **(α + Θ_{c})** zur Kanalachse **KA** angeordnet sind. Weiterhin sind die orthogonal zu der axialen Kanalebene **KE** angeordneten Innenwände **IW** des Kanals **K** über die Erstreckung der strahlungsreflektierenden Schichten **SR₁, SR₂** mit einer strahlungsabsorbierenden Schicht **SA** belegt.

Jeweils eine strahlungsreflektierende Schicht **SR₁, SR₂** auf einem strahlungsdurchlässigen Substrat **SS₁, SS₂** bildet ein Spiegelsystem **SP₁, SP₂,** beide Spiegelsysteme **SP₁, SP₂** bilden ein Paar **Pᵢ.** Im gemäß **Figur 3** gezeigten Ausführungsbeispiel sind die beiden strahlungsreflektierenden Schichten **SR₁, SR₂** hintereinander in **V-F**orm zueinander angeordnet. Sie schließen jeweils an die Innenwand **IW** des Kanals **K** unter dem Kippwinkel ± β an. In der **Figur 3** nicht dargestellt ist eine mögliche Anordnung von zwei orthogonal zueinander ausgerichteten Paaren **Pᵢ,** sodass in beiden entsprechend orthogonal zueinander stehenden axialen Kanalebenen **KE** eine vollständige Beeinflussung der einfallenden Strahlung stattfinden kann.

Das Transmissionsdiagramm (Transmissionsintensität **TI** über Einfallswinkel Θ der Strahlung) für das strahlungsoptische Bauelement **SB** nach der Erfindung ist in der **Figur 4** dargestellt. Die Kippwinkel sind ± β = ± (α + Θ_{c}). Im Transmissionsdiagramm (dicker Kurvenverlauf) ist zu erkennen, dass die Absorption durch Reflexion an den Spiegelplatten zwischen +α und +β und -a und -β stattfindet und die durch die Kollimationswirkung der Wände entlang der gestrichelten Linie. Der Abstand von ± α zu ± β beträgt Θ_{c}. Eine Transmission ohne jegliche Beeinflussung der transmittierten Strahlung findet zwischen den Divergenz-Grenzwinkeln - α und +α statt. Das rechteckige Transmissionsverhalten des strahlungsoptischen Bauelements **SB** nach der Erfindung ist zu erkennen. Deutlich ist zu erkennen, dass das rechteckige Transmissionsgebiet für das strahlungsoptische Bauelement **SB** nach der Erfindung nur wenig von der dreieckigen Transmission eingeschränkt wird. Der ungestörte Anteil wächst mit dem Verhältnis β/α.

Wird das dreieckige Transmissionsdiagramm gemäß **Figur 1** zu dem rechteckigen gemäß **Figur 2** ergänzt, ergibt sich für die Bereiche außerhalb des Dreiecks eine Spiegelung an der vertikalen Intensitätsachse, was einer Beeinflussung der Parameterkorrelation Wellenlänge/ Divergenz in der reflektierten Strahlung entspricht. Beim rechteckigen Transmissionsdiagramm gemäß **Figur 4** ergibt sich hingegen keine Spiegelung, die Ergänzungen bleiben seitenrichtig, was einer Nichtbeeinflussung der transmittierten Strahlung bei erhöhter Transmissionsintensität entspricht.

In der **Figur 5** ist schematisch eine erste Möglichkeit der parallelen Anordnung mehrerer Paare **Pᵢ** aus jeweils zwei Spiegelsystemen **SP₁, SP₂** gezeigt, mit der die für die Absorption erforderliche Länge **L** des Kanals **K** entsprechend verkürzt werden kann. Es gilt umgekehrte Proportionalität : halbe Länge **L** bei zwei Paaren **Pᵢ,** drittel Länge **L** bei drei Paaren **Pᵢ,** viertel Länge **L** bei vier Paaren **Pᵢ** usw.. Zwischen den einzelnen Paaren **Pᵢ** ist jeweils eine strahlungsabsorbierende Zwischenschicht **SAZ₁, SAZ₂** angeordnet. Die **Figur 6** zeigt eine andere Möglichkeit, bei der jedes zweite Paar **Pᵢ** um 180° gedreht wird, sodass immer zwei Paare **Pᵢ** mit den Kippspitzen zueinander zeigen. Die Wirkung ist identisch, es ergeben sich gegebenenfalls herstellungstechnische Vorteile.

Die **Figur 7** zeigt einen zu **Figur 3** analogen Aufbau mit dem Unterschied, dass die beiden strahlungsreflektierenden Schichten **SR₁, SR₂ auf** strahlungsdurchlässigen Substraten **SS₁, SS₂** einander kreuzförmig durchdringend im Kanal **K** angeordnet sind. Es ergibt sich eine Anordnung in **X**-Form. Das Transmissionsdiagramm ist identisch mit dem Transmissionsdiagram gemäß **Figur 4****,** da das Wirkprinzip identisch ist. Es zeigt sich lediglich bereits bei der einfachen Ausführung eine Halbierung der Länge **L** gegenüber der Anordnung in **V-**Form gemäß **Figur 3****.** Demgegenüber steht ein höherer Fertigungsaufwand bei der Herstellung der **X-förmig** angeordneten strahlungsreflektierenden Schichten **SR₁, SR₂.** In der Regel wird das **"X"** aus vier entsprechend im Zentrum aneinander stoßenden Spiegelflächen hergestellt werden. Eine weitere Verkürzung der Länge **L** des Kanals **K** kann wiederum durch eine Parallelanordnung mehrerer Paare **Pᵢ** aus **X-**förmig angeordneten strahlungsreflektierenden Schichten **SR₁, SR₂** unter Zwischenschaltung von strahlungsabsorbierenden Zwischenschichten **SAZ** (im gezeigten Ausführungsbeispiel bei zwei Paaren **Pᵢ** eine Zwischenschicht **SAZ)** erreicht werden, was in der **Figur 8** in Analogie zu **Figur 6** dargestellt ist.

Eine alternative Ausführungsform des strahlungsoptischen Bauelements **SB** nach der Erfindung ist in der Draufsicht in der **Figur 9** dargestellt. Hierbei sind zwei aufeinanderfolgende Stapel **ST₁, ST₂** von gekrümmten strahlungsreflektierenden Schichten **GSR₁, GSR₂** auf gekrümmten strahlungsdurchlässigen Substraten **GSS₁, GSS₂** nach Art eines Benders orthogonal zu einer axialen Kanalebene **KE** über die gesamte Breite **d** des Kanals **K** angeordnet, wobei die beiden Stapel **ST₁, ST₂** entgegengesetzte Krümmungswinkel zur Kanalachse **KA** aufweisen. Weiterhin sind die orthogonal zu der axialen Kanalebene **KE** angeordneten Innenwände **IW** des Kanals **K** im Anschluss an die beiden Stapel **ST₁, ST₂** von gekrümmten strahlungsreflektierenden Schichten **GSR₁, GSR₂** mit einer strahlungsabsorbierenden Schicht **SA** belegt. Vorteilhaft ist hierbei die relativ geringe Baulänge der beiden Stapel **ST₁, ST₂** und die kontinuierliche Ausblendung unerwünschter Einfallswinkel Θ.

Das zugehörige Transmissionsdiagramm (Transmissionsintensität **TI** über Einfallswinkel Θ der Strahlung) ist in der **Figur 10** dargestellt. Es zeigt prinzipiell den gleichen Verlauf wie das Transmissionsdiagramm gemäß **Figur 4**

**(dicker** Kurvenverlauf). Zu erkennen ist die kontinuierliche Ausblendung der unerwünschten Einfallswinkel Θ > α.

Die **Figur 11** zeigt eine zu **Figur 9** alternative Ausführungsform, bei der hinter jedem Stapel **ST₁, ST₂** von gekrümmten strahlungsreflektierenden Schichten **GSR₁, GSR₂** auf gekrümmten strahlungsdurchlässigen Substraten **GSS₁, GSS₂** Stapel **UST₁, UST₂** von ungekrümmten strahlungsabsorbierenden Zwischenschichten **SAZ₁, SAZ₂** orthogonal zu der Kanalebene **KE** über die gesamte Breite **d** des Kanals **K** angeordnet sind. Vorteilhaft ist bei dieser Ausführungsvariante eine weitere Verkürzung des Kanals **K,** da die orthogonal zu der Kanalebene **KE** angeordneten Innenwände **IW** des Kanals **K** im Anschluss an die beiden Stapel **ST₁, ST₂** von gekrümmten strahlungsreflektierenden Schichten **GSR₁, GSR₂** dann nicht mit einer strahlungsabsorbierenden Schicht belegt sind. Das zugehörige Transmissionsdiagramm entspricht wiederum dem in der **Figur 10** dargestellten.

Die aufgezeigten Ausführungsbeispiele beziehen sich auf die Funktion des strahlungsoptischen Bauelements nach der Erfindung als Winkelfilter zur Divergenzbegrenzung von Strahlung. Bereits eingangs wurde erwähnt, dass aufgrund des direkten Zusammenhangs zwischen Wellenlänge und Einfallswinkel der Strahlung auch eine Anwendung als Wellenlängenfilter ohne Weiteres möglich ist. Entsprechend ist dann in den Transmissionsdiagrammen **die** Transmissionsintensität **TI** über der Wellenlänge λ aufzutragen. Es ergeben sich Transmissionsprofile, die nur in ersten Quadranten verlaufen und einer komplizierteren als einer linearen Verteilung folgen.

### Bezugszeichenliste

- **d**: Breite
- **GSR**: gekrümmte strahlungsreflektierende Schicht
- **GSS**: gekrümmtes strahlungsdurchlässiges Substrat
- **IW**: Innenwand
- **K**: Kanal
- **KA**: Kanalachse
- **KE**: axiale Kanalebene
- **L**: Länge
- **m**: Spiegelfaktor
- **Pᵢ**: ites Paar
- **SA**: strahlungsabsorbierende Schicht
- **SAZ**: strahlungsabsorbierende Zwischenschicht
- **SB**: strahlungsoptisches Bauelement
- **SP**: Spiegelsystem
- **SR**: strahlungsreflektierende Schicht
- **SS**: strahlungsdurchlässiges Substrat
- **ST**: Stapel (gekrümmt)
- **TI**: Transmissionsintensität
- **UST**: Stapel (ungekrümmt)

- ± α: Divergenz-Grenzwinkel
- ± β: Kippwinkel
- ± δ: Winkelhalbwertsbreite
- λ: Wellenlänge
- Θ: Einfallswinkel
- Θ_{c}: kritischer Einfallswinkel

## Patentansprüche

1. Strahlungsoptisches Bauelement zur Beeinflussung von Röntgen-, Synchrotron- und Neutronen-Strahlung in Bezug auf deren Wellenlängenspektrum und Divergenz-Grenzwinkel ± α mit zumindest einem Kanal der Breite d und der Länge L mit bis zu einem kritischen Einfallswinkel Θ_{c} zur Schichtoberfläche strahlungsreflektierenden Schichten auf strahlungsdurchlässigen Substraten und mit strahlungsabsorbierenden Schichten,
**dadurch gekennzeichnet, dass**
zumindest zwei strahlungsreflektierende Schichten (SR₁, SR₂) auf strahlungsdurchlässigen Substraten (SS₁, SS₂) orthogonal zu zumindest einer axialen Kanalebene (KE) über die gesamte Breite (d) des Kanals (K) unter zwei Kippwinkeln ± β = ± (α + Θ_{c}) zur Kanalachse (KA) angeordnet sind, so dass sich über den gesamten Kanalquerschnitt mindestens zwei winklig ausgerichtete Spiegelsysteme (SP₁, SP₂) erstrecken, wobei die auf die Spiegelsysteme (SP₁, SP₂) einfallende Strahlung unterhalb des Einfallswinkels Θ_{c} transmittiert und oberhalb davon reflektiert und in einer strahlungsabsorbierenden Schicht (SA) absorbiert wird, die die orthogonal zu der axialen Kanalebene (KE) angeordneten Innenwände (IW) des Kanals (K) über die Erstreckung der winkelabhängig strahlungsreflektierenden Schichten (SR₁, SR₂) entlang der Kanalachse (KA) belegt, so dass die strahlungsreflektierenden Schichten (SR1, SR2) und die strahlungsabsorbierenden Schichten (SA) räumlich von einander getrennt angeordnet sind.

2. Strahlungsoptisches Bauelement nach Anspruch 1,
**dadurch gekennzeichnet, dass**
die beiden strahlungsreflektierenden Schichten (SR₁, SR₂) auf strahlungsdurchlässigen Substraten (SS₁, SS₂) hintereinander im Kanal (K) angeordnet sind.

3. Strahlungsoptisches Bauelement nach Anspruch 1,
**dadurch gekennzeichnet, dass**
die beiden strahlungsreflektierenden Schichten (SR₁, SR₂) auf strahlungsdurchlässigen Substraten (SS₁, SS₂) einander kreuzförmig durchdringend im Kanal (K) angeordnet sind.

4. Strahlungsoptisches Bauelement nach einem der Ansprüche 1 bis 3,
**dadurch gekennzeichnet, dass**
zwei oder mehr Paare (P₁) von strahlungsreflektierenden Schichten (SR₁, SR₂) auf strahlungsdurchlässigen Substraten (SS₁, SS₂) parallel nebeneinander im Kanal (K) angeordnet sind, wobei die Paare (Pᵢ) durch strahlungsabsorbierende Zwischenschichten (SAZ₁, SAZ₂) voneinander getrennt sind.

5. Strahlungsoptisches Bauelement nach einem der Ansprüche 1 bis 4,
**dadurch gekennzeichnet, dass**
die Breite (d) des Kanals (K) dynamisch veränderbar und die Endpunkte der strahlungsreflektierenden Schichten (SR₁, SR₂) gelenkig mit den Innenwänden (IW) des Kanals (K) verbunden sind.

6. Strahlungsoptisches Bauelement zur Beeinflussung von Röntgen-, Synchrotron- und Neutronen-Strahlung in Bezug auf deren Wellenlängenspektrum und Divergenz-Grenzwinkel ± α mit zumindest einem Kanal der Breite d und der Länge L mit bis zu einem kritischen Einfallswinkel Θ_{c} zur Schichtoberfläche strahlungsreflektierenden Schichten auf strahlungsdurchlässigen Substraten und mit strahlungsabsorbierenden Schichten,
**dadurch gekennzeichnet, dass**
ein oder mehrere aufeinanderfolgende Stapel (ST₁, ST₂) von gekrümmten, strahlungsreflektierenden Schichten (GSR₁, GSR₂) auf gekrümmten strahlungsdurchlässigen Substraten (GSS₁, GSS₂) orthogonal zu zumindest einer axialen Kanalebene (KE) über die gesamte Breite (d) des Kanals (K) angeordnet sind, wobei die Stapel (ST₁, ST₂) unterschiedliche Krümmungs- und Kippwinkel zur Kanalachse (KA) aufweisen können, so dass sich über den gesamten Kanalquerschnitt mindestens zwei winklig ausgerichtete Spiegelsysteme erstrecken, wobei die auf die Spiegelsysteme einfallende Strahlung unterhalb des Einfallswinkels Θ_{c} transmittiert und oberhalb davon reflektiert und in ungekrümmten, strahlungsabsorbierenden Schichten (SA) absorbiert wird, die die orthogonal zu der axialen Kanalebene (KE) angeordneten Innenwände (IW) des Kanals (K) parallel zu und im Anschluss an die beiden Stapel (ST₁, ST₂) von gekrümmten, winkelabhängig strahlungsreflektierenden Schichten (GSR₁, GSR₂) belegen, so dass die strahlungsreflektierenden Schichten (GSR1, GSR2) und die strahlungsabsorbierenden Schichten (SA) räumlich von einander getrennt angeordnet sind.

7. Strahlungsoptisches Bauelement zur Beeinflussung von Röntgen-, Synchrotron- und Neutronen-Strahlung in Bezug auf deren Wellenlängenspektrum und Divergenz-Grenzwinkel ± α mit zumindest einem Kanal der Breite d und der Länge L mit bis zu einem kritischen Einfallswinkel Θ_{c} zur Schichtoberfläche strahlungsreflektierenden Schichten auf strahlungsdurchlässigen Substraten und mit strahlungsabsorbierenden Schichten,
**dadurch gekennzeichnet, dass**
ein oder mehrere Stapel (ST₁, ST₂) von gekrümmten strahlungsreflektierenden Schichten (GSR₁, GSR₂) auf gekrümmten strahlungsdurchlässigen Substraten (GSS₁, GSS₂) orthogonal zu zumindest einer axialen Kanalebene (KE) über die gesamte Breite (d) des Kanals (K) angeordnet sind, wobei die Stapel (ST₁, ST₂) unterschiedliche Krümmungs- und Kippwinkel zur Kanalachse (KA) aufweisen können, so dass sich über den gesamten Kanalquerschnitt mindestens zwei winklig ausgerichtete Spiegelsysteme erstrecken, wobei die auf die Spiegelsysteme einfallende Strahlung unterhalb des Einfallswinkels Θ_{c} transmittiert und oberhalb davon reflektiert und in ungekrümmten, strahlungsabsorbierenden Zwischenschichten (SAZ₁, SAZ₂) als strahlungsabsorbierende Schichten, die in Stapeln (UST₁, UST₂) hinter jedem Stapel (ST₁, ST₂) von gekrümmten strahlungsreflektierenden Schichten (GSR₁, GSR₂) auf gekrümmten strahlungsdurchlässigen Substraten (GSS₁, GSS₂) orthogonal zu der Kanalebene (KE) über die gesamte Breite (d) des Kanals (K) angeordnet sind, absorbiert wird, so dass die strahlungsreflektierenden Schichten (GSR₁, GSR₂) und die strahlungsabsorbierenden Zwischenschichten (SAZ₁, SAZ₂) räumlich von einander getrennt angeordnet sind.

8. Strahlungsoptisches Bauelement nach einem der Ansprüche 1 bis 7,
**dadurch gekennzeichnet, dass**
die Ausfilterung in der horizontalen und/oder vertikalen axialen Kanalebene (KE) erfolgt.

## Claims

1. A radiation-optical component for influencing X-ray, synchrotron and neutron radiation as a function of their wavelength spectrum and divergence critical angle ±α having at least one channel of width d and length L with layers which are radiation-reflecting up to a critical angle of incidence Θ_{c} to the layer surface on radiation-transparent substrates and having radiation-absorbing layers,
**characterized in that**
at least two radiation-reflecting layers (SR₁, SR₂) are arranged on radiation-transparent substrates (SS₁, SS₂), orthogonally to at least one axial channel plane (KE) over the entire width (d) of the channel (K) at two tilting angles ±ß == ±(α + Θ_{c}) to the channel axis (KA), so that at least two mirror systems (SP₁, SP₂), aligned at an angle, extend over the entire channel cross-section, wherein the radiation incident on said mirror systems (SP₁, SP₂) is transmitted below the angle of incidence Θ_{c} and reflected above it and is absorbed in a radiation-absorbing layer (SA) which covers inner walls (IW) of the channel (K) arranged orthogonally to the axial channel plane (KE) over the extension of the angle-dependently radiation-reflecting layers (SR₁, SR₂) along the channel axis (KA), such that the radiation-reflecting layers (SR₁, SR₂) and the radiation-absorbing layers (SA) are spatially separated from one another.

2. The radiation-optical component according to Claim 1,
**characterized in that**
the two radiation-reflecting layers (SR₁, SR₂) are arranged on radiation-transparent substrates (SS₁, SS₂) one behind the other in the channel (K).

3. The radiation-optical component according to Claim 1,
**characterized in that**
the two radiation-reflecting layers (SR₁, SR₂) are arranged on radiation-transparent substrates (SS₁, SS₂) which intersect each other cross-wise in the channel (K).

4. The radiation-optical component according to any one of Claims 1 to 3,
**characterized in that**
two or more pairs (Pi) of radiation-reflecting layers (SR₁, SR₂) on radiation-transparent substrates (SS₁, SS₂) are arranged parallel and next to one another in the channel (K), wherein said pairs (Pi) are separated from one another by radiation-absorbing intermediate layers (SAZ₁, SAZ₂).

5. The radiation-optical component according to any one of Claims 1 to 4,
**characterized in that**
the width (d) of the channel (K) can be varied dynamically and the end points of the radiation-reflecting layers (SR₁, SR₂) are connected in a hinged manner to the inner walls (IW) of the channel (K).

6. A radiation-optical component for influencing X-ray, synchrotron and neutron radiation as a function of their wavelength spectrum and divergence critical angle ±α, having at least one channel of width d and length L with layers which are radiation-reflecting up to a critical angle of incidence Θ_{c} to the layer surface on radiation-transparent substrates and having radiation-absorbing layers,
**characterized in that**
one or more consecutive stacks (ST₁, ST₂) of curved radiation-reflecting layers (GSR₁, GSR₂) are arranged on curved radiation-transparent substrates (GSS₁, GSS₂), orthogonally to at least one axial channel plane (KE) over the entire width (d) of the channel (K), wherein said stacks (ST₁, ST₂) can have different curvature and tilting angles to the channel axis (KA), such that at least two mirror systems aligned at an angle extend over the entire channel cross-section,
wherein the radiation incident on said mirror systems is transmitted below the angle of incidence Θ_{c} and reflected above it and absorbed in non-curved, radiation-absorbing layers (SA) which cover the inner walls (IW) of the channel (K) arranged orthogonally to the axial channel plane (KE) parallel to and adjoining the two stacks (ST₁, ST₂) of curved, angle-dependently radiation-reflecting layers (GSR₁, GSR₂), such that the radiation-reflecting layers (GSR₁, GSR₂) and the radiation-absorbing layers (SA) are spatially separated from one another.

7. A radiation-optical component for influencing X-ray, synchrotron and neutron radiation as a function of their wavelength spectrum and divergence critical angle ±α, having at least one channel of width d and length L with layers which are radiation-reflecting up to a critical angle of incidence Θ_{c} to the layer surface on radiation-transparent substrates and having radiation-absorbing layers,
**characterized in that**
one or more stacks (ST₁, ST₂) of curved radiation-reflecting layers (GSR₁, GSR₂) are arranged on curved radiation-transparent substrates (GSS₁, GSS₂), orthogonally to at least one axial channel plane (KE) over the entire width (d) of the channel (K), wherein said stacks (ST₁, ST₂) can have different angles of curvature and tilting angles to the channel axis (KA), such that at least two mirror systems aligned at an angle extend over the entire channel cross-section,
wherein the radiation incident on said mirror systems is transmitted below the angle of incidence Θ_{c} and reflected above it and absorbed in non-curved, radiation-absorbing intermediate layers (SAZ₁, SAZ₂) as radiation-absorbing layers, which are arranged in stacks (UST₁, UST₂) behind each stack (ST₁, ST₂) of curved radiation-reflecting layers (GSR₁, GSR₂) on curved radiation-transparent substrates (GSS₁, GSS₂), orthogonally to the axial channel plane (KE) over the entire width (d) of the channel (K), such that the radiation-reflecting layers (GSR₁, GSR₂) and the radiation-absorbing intermediate layers (SAZ₁, SAZ₂) are spatially separated from one another.

8. The radiation-optical component according to any one of Claims 1 to 7,
**characterized in that**
the filtering takes place in the horizontal and/or vertical axial channel plane (KE).

## Revendications

1. Composant optique de rayonnement pour influencer le rayonnement X, le rayonnement de synchrotron et le rayonnement neutronique par rapport à son spectre de longueurs d'ondes et son angle limite de divergence ± α avec au moins un canal de largeur d et de longueur L avec des couches réfléchissant le rayonnement jusqu'à un angle d'incidence critique θ_{c} par rapport à la surface de couche sur des substrats perméables au rayonnement et avec des substrats absorbant le rayonnement,
**caractérisé en ce que**
au moins deux couches (SR₁, SR₂) réfléchissant le rayonnement sont disposées sur des substrats (SS₁, SS₂) réfléchissant le rayonnement perpendiculairement à au moins un plan de canal (KE) axial sur toute la largeur (d) du canal (K) sous deux angles de basculement ± β = ± (α + θ_{c}) par rapport à l'axe du canal (KA), de sorte qu'au moins deux systèmes de miroir (SP₁, SP₂) orientés en formant un angle s'étendent sur l'ensemble de la section de canal, le rayonnement arrivant sur les systèmes de miroir (SP₁, SP₂) étant transmis au-dessous de l'angle d'incidence θ_{c} et étant réfléchi au-dessus de celui-ci et absorbé dans une couche (SA) absorbant le rayonnement, laquelle occupe les parois intérieures (IW), disposées perpendiculairement au plan de canal (KE) axial, du canal (K) sur l'extension des couches (SR₁, SR₂) réfléchissant le rayonnement en fonction de l'angle le long de l'axe du canal (KA), de sorte que les couches (SR₁, SR₂) réfléchissant le rayonnement et les couches (SA) absorbant le rayonnement sont disposées séparées dans l'espace les unes des autres.

2. Composant optique de rayonnement selon la revendication 1,
**caractérisé en ce que**
les deux couches (SR₁, SR₂) réfléchissant le rayonnement sont disposées les unes derrière les autres dans le canal (K) sur des substrats (SS₁, SS₂) perméables au rayonnement les unes derrière les autres dans le canal (K).

3. Composant optique de rayonnement selon la revendication 1,
**caractérisé en ce que**
les deux couches (SR₁, SR₂) réfléchissant le rayonnement sont disposées sur des substrats (SS₁, SS₂) perméables au rayonnement en se pénétrant en forme de croix dans le canal (K).

4. Composant optique de rayonnement selon l'une des revendications 1 à 3,
**caractérisé en ce que**
deux paires ou plus de paires (Pᵢ) de couches (SR₁, SR₂) réfléchissant le rayonnement sont disposées sur des substrats (SS₁, SS₂) perméables au rayonnement parallèlement les unes à côté des autres dans le canal (K), les paires (Pᵢ) étant séparées les unes des autres par des couches intermédiaires (SAZ₁, SAZ₂) absorbant le rayonnement.

5. Composant optique de rayonnement selon l'une des revendications 1 à 4,
**caractérisé en ce que**
la largeur (d) du canal (K) peut être modifiée de façon dynamique et les points d'extrémité des couches (SR₁, SR₂) réfléchissant le rayonnement sont reliés de façon articulée aux parois intérieures (IW) du canal (K).

6. Composant optique de rayonnement pour influencer le rayonnement X, le rayonnement de synchrotron et le rayonnement neutronique par rapport à son spectre de longueurs d'ondes et son angle limite de divergence ± α avec au moins un canal de largeur d et de longueur L avec des couches réfléchissant le rayonnement jusqu'à un angle d'incidence critique θ_{c} par rapport à la surface de couche sur des substrats perméables au rayonnement et avec des couches absorbant le rayonnement,
**caractérisé en ce**
**qu'**une ou plusieurs piles (ST₁, ST₂) consécutives de couches (GSR₁, GSR₂) incurvées et réfléchissant le rayonnement sont disposées sur des substrats (GSS₁, GSS₂) incurvés et perméables au rayonnement perpendiculairement à au moins un plan de canal (KE) axial sur toute la largeur (d) du canal (K), les piles (ST₁, ST₂) pouvant présenter différents angles de courbure et de basculement par rapport à l'axe de canal (KA), de sorte qu'au moins deux systèmes de miroir orientés en formant un angle s'étendent sur l'ensemble de la section de canal, le rayonnement arrivant sur les systèmes de miroir transmettant au-dessous de l'angle d'incidence θ_{c} et réfléchissant au-dessus de cet angle et étant absorbé dans des couches non incurvées et absorbant le rayonnement (SA), lesquelles occupent les parois intérieures (IW), disposées perpendiculairement au plan de canal (KE) axial, du canal (K) parallèlement et à la suite des deux piles (ST₁, ST₂) de couches (GSR₁, GSR₂) incurvées et réfléchissant le rayonnement en fonction de l'angle, de sorte que les couches (GSR₁, GSR₂) réfléchissant le rayonnement et les couches (SA) absorbant le rayonnement sont disposées séparément dans l'espace les unes des autres.

7. Composant optique de rayonnement pour influencer le rayonnement X, le rayonnement de synchrotron et le rayonnement neutronique par rapport à son spectre de longueurs d'ondes et son angle limite de divergence ± α avec au moins un canal de largeur d et de longueur L avec des couches réfléchissant le rayonnement jusqu'à un angle d'incidence critique θ_{c} par rapport à la surface de couche sur des substrats perméables au rayonnement et avec des couches absorbant le rayonnement,
**caractérisé en ce**
**qu'**une ou plusieurs piles (ST₁, ST₂) de couches (GSR₁, GSR₂) incurvées et réfléchissant le rayonnement sont disposées sur des substrats (GSS₁, GSS₂) incurvés et perméables au rayonnement perpendiculairement à au moins un plan de canal (KE) axial sur toute la largeur (d) du canal (K), les piles (ST₁, ST₂) pouvant présenter différents angles de courbure et de basculement par rapport à l'axe de canal (KA), de sorte qu'au moins deux systèmes de miroir orientés en formant un angle s'étendent sur l'ensemble de la section de canal, le rayonnement arrivant sur les systèmes de miroir transmettant au-dessous de l'angle d'incidence θ_{c} et réfléchissant au-dessus de cet angle et étant absorbé dans des couches intermédiaires (SAZ₁, SAZ₂) incurvées et absorbant le rayonnement en tant que couches absorbant le rayonnement, lesquelles sont disposées dans des piles (UST₁, UST₂) derrière chaque pile (ST₁, ST₂) de couches (GSR₁, GSR₂) incurvées et réfléchissant le rayonnement sur des substrats (GSS₁, GSS₂) incurvés et perméables au rayonnement perpendiculairement au plan de canal (KE) sur toute la largeur (d) du canal (K), de sorte que les couches (GSR₁, GSR₂) réfléchissant le rayonnement et les couches intermédiaires (SAZ₁, SAZ₂) absorbant le rayonnement sont disposées dans l'espace séparément les unes des autres.

8. Composant optique de rayonnement selon l'une des revendications 1 à 7,
**caractérisé en ce que** le filtrage s'effectue dans le plan de canal axial horizontal et/ou vertical (KE).
